# EUROPÄISCHE PATENTSCHRIFT

(11) **EP 0 464 410 B1**
(45) Veröffentlichungstag und Bekanntmachung des Hinweises auf die Patenterteilung: **28.02.1996**
(21) Anmeldenummer: 91109579.2
(22) Anmeldetag: 11.06.1991
(51) Int. Cl.: A61G 10/00, A61G 10/02

(54) **Kombination von Arbeitsgerät und höhenverstellbare Versorgungseinheit**
Combination of work unit and Vertically adjustable supply unit
Combination de logement d'ustensiles et unité d'alimentation de déplacement vertical

(30) Priorität: 02.07.1990 DE 4021013
(43) Veröffentlichungstag der Anmeldung: 08.01.1992
(73) Patentinhaber: Drägerwerk Aktiengesellschaft, D-23542 Lübeck (DE)
(72) Erfinder: Kummerfeld, Ryszard, W-2400 Lübeck-Travemünde 1 (DE); Baumgarten, Siegfried, W-2400 Lübeck (DE); Holzapfel, Gerd, Dr.-Ing., W-2400 Lübeck (DE); Falb, Wolfgang, W-2401 Krummesse (DE); Palm, Ulrich, W-2000 Norderstedt (DE)

(56) Entgegenhaltungen:
- DE-A- 3 245 601
- US-A- 3 431 937
- US-A- 4 506 511
- US-A- 4 559 036
- US-A- 4 657 004
- US-A- 4 781 108

## Beschreibung

Die Erfindung betrifft einer Kombination von Arbeitsgerät und Versorgungseinheit mit einem höhenverstellbaren Anschlußkopf gemäß dem Oberbegriff des Anspruchs 1.

Derartige Versorgungseinheiten werden hauptsächlich im medizinischen Bereich eingesetzt, wobei in der Regel von der Decke eines Raumes eine höhenverstellbare und schwenkbare Versorgungssäule mit einem Anschlußkopf herabhängt, an welcher ein medizintechnisches Gerät angekoppelt werden kann. Solche Versorgungseinheiten werden insbesondere dann verwendet, wenn das Arbeitsgerät in verschiedenen Positionen in dem entsprechenden Raum in bezug auf Höhe und lateraler Schwenkfläche bewegt werden soll.

Bei den jeweiligen Ortsveränderungen braucht dann keine Rücksicht darauf genommen zu werden, ob der Bodenweg frei ist, da die Versorgungseinheit sämtliche Versorgungsanschlüsse mitführt, die während der gesamten Bewegung an das Arbeitsgerät gekoppelt bleiben. Somit können die benötigten Arbeitsgeräte auf bequeme weise vom Benutzer in die jeweilige Arbeitsposition und den zugehörigen Arbeitsort gebracht werden. Sowohl die Höhenverstellung als auch die flächendeckende Schwenkbewegung werden durch elektromechanische Hilfsmittel, wie z.B. Elektromotorspindeln oder elektrische Linearantriebe bzw. pneumatische Hubkolbenantriebe, durchgeführt.

Eine medizintechnische Versorgungseinheit ist in der US-A-3 431 937 beschrieben. Sie besteht aus zwei teleskopartig von einer Decke herabhängenden, ineinander verschiebbaren Säulen, in denen die für den Betrieb eines medizintechnischen Arbeitsgerätes notwendigen pneumatischen Versorgungsleitungen bis zu einem Anschlußkopf geführt sind, an den das Arbeitsgerät angeschlossen ist. Zur mechanischen Befestigung des Arbeitsgerätes ist am Anschlußkopf ein schwenkbarer Tragarm als Aufnahmeteil befestigt. Die Anschlüsse für die Versorgungsmedien, wie beispielsweise Narkosegas bzw. Atemgas für den Gebrauch eines Narkosegerätes als Arbeitsgerät, werden aus den Versorgungskanälen im Anschlußkopf über geeignete Versorgungsleitungen zum Arbeitsgerät geführt.

Die Ankopplung des Arbeitsgerätes, z. B. eines Narkosegerätes, muß vom Anwender ohne weitere Kupplungshilfsmittel erfolgen, nämlich indem er an dafür vorgesehene Säulen und Auslegearme das Narkosegerät mit speziellen Verschraubungsmitteln an dem Anschlußkopf befestigt. Eine ordnungsgemäß durchgeführte Anschlußbefestigung ist nur an Hand einer Funktionsüberprüfung des angeschlossenen Arbeitsgerätes nachvollziehbar. Dann sind aber schon alle Anschlüsse fest angekuppelt, so daß bei Korrektur einer fehlerhaften Ankupplung das gesamte Gerät unter Umständen erst wieder vollständig vom Anschlußkopf gelöst werden muß.

Bei einer Untersuchungseinrichtung nach der DE-B-28 12 074 wird ein Arbeitsgerät in Form einer fahrbaren Liegefläche an eine Röntgenvorrichtung angekoppelt, wobei das Fahrgestell in Schienen geführt wird und die Kupplungsvorrichtungen in dafür vorgesehene Formstücke eingreifen. Bei richtiger Einkupplung des Fahrgestells in den Aufnahmetisch des Röntgengerätes greift eine Führungsklinke am Fahrgestell in den Schaltkontakt eines am Aufnahmekopf befestigten Schalters ein und signalisiert somit, daß nunmehr die Liegefläche auf das Fahrgestell abgesenkt werden kann.

Bei dieser bekannten Untersuchungseinrichtung wird lediglich die korrekte Position des Fahrgestells in bezug auf den höhenverstellbaren Anschlußkopf sichergestellt, es fehlt jedoch eine Überwachung der Ankupplung der auf das bereitstehende Fahrgestell heruntergefahrenen Liegefläche. Wenn nämlich das Fahrgestell vor der höhenverstellbaren Säule positioniert ist, kann erst dann die Liegefläche heruntergefahren werden und kuppelt in die Kupplungsteile des Fahrgestells ein. Ob die Kupplung des Liegeflächenrahmens auf das Fahrgestell einwandfrei stattgefunden hat, kann nicht überprüft werden. Es kann daher vorkommen, daß die nicht ordnungsgemäß eingekuppelte Liegefläche auf dem Fahrgestell ungesichert transportiert wird, ohne daß es der Benutzer merkt.

Der vorliegenden Erfindung liegt die Aufgabe zugrunde, eine Versorgungseinheit so zu verbessern, daß die Ankupplung des Arbeitgerätes an den Anschlußkopf der Versorgungseinheit in zuverlässiger Weise erfolgt.

Die Losung der Aufgabe erfolgt dadurch, daß das Aufnahmeteil zwei einander gegenüberliegende, zur Bedienflache des Unterteils hin trapezförmig zulaufende, einen spitzen Winkel einschließende Aufnahmewangen besitzt, in welche das Kupplungsteil mit seinen von der Rückseite des Arbeitsgerätes weg weisenden, trapezförmig verlaufenden und denselben spitzen Winkel wie die Aufnahmewangen einschließenden Führungsflächen derart eingreift, daß in angekoppeltem Zustand von Anschlußkopf und Arbeitsgerät die Aufnahmewangen an den Führungsflächen anliegen.

Der Vorteil der Erfindung liegt im wesentlichen darin, daß durch die Führung des Arbeitsgerätes an die Versorgungseinheit mit Hilfe des Kupplungsteils und des Aufnahmeteils von vornherein eine paßgenaue Positionierung erfolgt, die erst danach eine durch Zapfen gesicherte, zuverlässige Arbeitshalterung zum Eingriff kommen läßt. Somit ist eine Befestigung des Arbeitsgerätes an der Versorgungseinheit und ein gesicherter Betrieb der Einheit und des Arbeitsgerätes bei ordnungsgemäßem angekuppelten Arbeitsgerät möglich.

Die Führungsflächen und Aufnahmewangen am Kupplungsteil bzw. Aufnahmeteil ermöglichen die Zentrierung des in horizontaler Richtung an den Anschlußkopf heranzuschiebenden Arbeitsgerätes. Die aufeinander abgestimte Formgestaltung der Führungsflächen und Aufnahmewangen kann zur Erleichterung der Zentrierung als angewinkelte Einführungsschrägen ausgebildet sein, so daß ein beispielsweise kegelstumpfförmiges Kupplungsteil in ein entsprechend konisch ausgehöhltes Aufnahmeteil eingreift. Eine andere günstige Kombination ist in einem halbkugelförmigen Kupplungsteil und einem schalenförmigen Aufnahmeteil zu sehen. Bei korrekt eingekuppeltem Zustand können dann vertikal verlaufende Zapfen am Aufnahmeteil in entsprechende Zapfenaufnahmen am Arbeitsgerät durch Herabsenken des Anschlußkopfes eingreifen.

Wenn die Versorgungseinheit und das Arbeitsgerät mit einer Schaltvorrichtung versehen sind, die bei eingekuppeltem Zustand betätigt wird, dann kann diese Vorrichtung über elektrische Kontakte die Inbetriebnahme des Arbeitsgerätes und/oder des Anschlußkopfes derart freigeben, daß die Höhenverstellung des Anschlußkopfes und/oder die Versorgung des Arbeitsgerätes mit den Betriebsmedien wirksam sind.

Durch diese weitere erfindungsgemäße Lösung der Aufgabe wird erreicht, daß der Betrieb des Anschlußkopfes und/oder des Arbeitsgerätes von dem korrekten Kupplungszustand abhängt, so daß ein Arbeiten mit gar nicht oder falsch gekuppelten Arbeitsgeräten nicht möglich ist.

Erst durch das Betätigen der elektrischen Kontakte, z. B. REED-Kontakte, wird ein Betrieb der Geräte ermöglicht. Die REED-Kontakte schließen die Stromversorgung zu dem Schaltpult, was gleichzeitig durch Aufleuchten einer Anzeige dargestellt wird, so daß der Betreiber weiß, daß eine korrekte Ankupplung stattgefunden hat und er die Bedienung des Schaltpultes vornehmen kann. Als betriebsnotwendige Medien für sowohl die Versorgungseinheit bzw. deren Anschlußkopf und für das Arbeitsgerät sind in der Regel Druckgas oder Drucksauerstoff sowie elektrischer Strom vorgesehen. Diese werden durch die Versorgungseinheit in entsprechenden Kanälen geführt und an Kupplungsmündungen am Anschlußkopf herausgeführt, in welche dann die entsprechenden Kupplungsstecker, entweder vom Kupplungsteil oder vom Arbeitsgerät aus, eingesteckt werden können.

Will man die Zuverlässigkeit eines korrekten Kupplungszustandes erhöhen, ist zusätzlich zu der Schaltvorrichtung vorteilhafterweise das Kupplungsteil mit Führungsflächen und das Aufnahmeteil mit komplementär dazu verlaufenden Aufnahmewangen auszustatten. Die oben beschriebenen Vorteile der Führungsschrägen und der Aufnahmewangen kommen dann auch hier zum Tragen.

Eine weitere Verbesserung ist darin zu sehen, daß an dem Aufnahmeteil Zapfen vorgesehen sind, die nach eingekuppeltem Zustand in entsprechende Zapfenaufnahmen eingreifen. Bei der kombinierten Anordnung an Kupplungsteil bzw. Aufnahmeteil mit der Schaltvorrichtung zur Betriebsfreigabe und der Zapfenhalterung ist eine besonders sichere und zuverlässige Ankupplung des Arbeitsgerätes an die Versorgungseinheit gewährleistet.

Um die Ankupplung von Arbeitsgeräten mit unterschiedlichen Höhen an den Anschlußkopf zu ermöglichen, ist es zweckmäßig, das Aufnahmeteil an vertikal verlaufenden Schienen verstellbar einzurichten. Damit werden die verschiedensten Bauhöhen von unterschiedlichen Arbeitsgeräten mit ihrem Kupplungsteil zur Aufnahme an einen Universalanschlußkopf berücksichtigt.

Es ist ferner zweckmäßig, das Aufnahmeteil mit einem Anschlag für das aufzunehmende Arbeitsgerät zu versehen, welcher durch eine Justiereinrichtung zumindest senkrecht zur vertikal verlaufenden Verbindungsebene zwischen Arbeitsgerät und Aufnahmeteil schwenkbar ausgebildet ist. Dadurch erlangt man den Vorteil, daß insbesondere beim Ankuppeln und Aufhängen von Arbeitsgeräten von hohem Gewicht trotz einer eventuellen Verlagerung des vertikalen Anschlußkopfes aus seiner senkrechten Gleichgewichtslage eine vertikal verlaufende Position des angekuppelten Arbeitsgerätes verwirklicht werden kann. Außerdem können dadurch Paß- oder Bautoleranzen zwischen Arbeitsgerät und Anschlußkopf ausgeglichen werden. Da beim Ankuppeln eines Arbeitsgerätes an dem vertikal ausgerichteten Anschlußkopf die Justiereinrichtung hauptsächlich in vertikaler Ebene schwenkbar ausgerichtet sein muß, kann es zusätzlich günstig sein, die Justsiereinrichtung auch in den anderen beiden, senkrecht zur ersten verlaufenden Ebenen schwenkbar auszuführen, und zwar einerseits in der Trennebene zwischen Arbeitsgerät und Aufnahmeteil und andererseits in der Schwenkebene des Anschlußkopfes. Somit gewinnt man eine dreidimensionale Einstellmöglichkeit für das Arbeitsgerät in bezug auf das Aufnahmeteil.

Der Anbringungsort für das Schaltpult ist an geeigneter Stelle in Bedienhöhe entweder am Arbeitsgerät oder am Aufnahmeteil vorgesehen. Somit ist die Überwachung des Arbeitsgerätes und des Anschlußkopfes entweder anhand des am Arbeitsgerät angebrachten Schaltpultes möglich, so daß jedes Arbeitsgerät für sich bei korrektem angekuppelten Zustand diejenigen Arbeitsmedien freigibt, die für seinen Betrieb spezifisch sind; oder die Vorgabe der freizugebenden Arbeitsmedien wird von der Versorgungseinheit selbst festgelegt, wenn das Schaltpult am Aufnahmeteil angebracht ist.

Eine ergonomisch sinnvolle Verbindung des Schaltpultes in unmittelbarer Nachbarschaft zu einer Griffhalterung erleichtert die Bedienung des Arbeitsgerätes oder des Aufnahmeteils in Verbindung mit dem Ankuppeln des Arbeitsgerätes zur Versorgungseinheit.

Wenn zum Zwecke des Service oder der Reparatur das Aufnahmeteil gewartet werden muß, ist es notwendig, die Versorgungseinheit auch ohne angekuppeltem Arbeitsgerät zu bedienen. Für diese Möglichkeit sorgt ein Einsatz, welcher in die Aufnahmewangen des Aufnahmeteils eingesetzt werden kann und die Schaltvorrichtung betätigt. Der Einsatz kann beispielsweise so ausgestaltet sein, daß er aus einem Holm besteht, der mit den Führungsflächen ausgestattet ist, welche in die Aufnahmewangen eingesetzt werden, und der dann die elektrischen Kontakte betätigt. An dem Einsatz können ebenfalls Zapfenaufnahmen vorgesehen sein, in die die Zapfen am Aufnahmeteil eingreifen, sobald der Einsatz eingesetzt ist.

In einer zweckmäßigen Weiterbildung ist der Einsatz als ein mit dem Anschlußkopf verbundenes, in die Aufnahmewangen einklappbares Formstück ausgeführt, wobei im eingeklappten Zustand die elektrischen Kontakte betätigt sind, welche die Inbetriebnahme des Anschlußkopfes derart freigeben, so daß die an dem Schaltpult vorgesehenen Bedienungselemente zur Höhenverstellung des Anschlußkopfes wirksam sind. Sofern die Versorgungseinheit ohne Arbeitsgerät bedient werden muß, braucht kein loser Einsatz mehr in die Aufnahmewangen eingesetzt zu werden, sondern das Formstück wird in die Aufnahmewangen eingeklappt und betätigt dabei die elektrischen Kontakte. Das Formstück ist zusätzlich mit einem Vorsatz versehen, der bei zurückgeklapptem Formstück und eingesetztem Arbeitsgerät als Stütze für die vertikale Positionierung des Arbeitsgerätes dient.

Sind die elektrischen Kontakte auf dem Aufnahmeteil in der Nähe der Zapfen angeordnet, kann der Vorsatz auch gleichzeitig zur Betätigung der elektrischen Kontakte dienen. Sind beispielsweise die elektrischen Kontakte als REED-Kontakte ausgeführt, ist der Vorsatz im Bereich der REED-Kontakte mit einem Magnetstreifen bestückt.

Um die Ankupplung und den Anschluß der Versorgungsmedien aus der Versorgungseinheit in das angekuppelte Arbeitsgerät zu erleichtern, ist es zweckmäßig, an der der Aufnahme zugewandten Fläche des Kupplungsteils einen mit Ausgängen der Versorgungskanäle verbindbaren Versorgungsblock vorzusehen. Der Versorgungsblock weist dabei entweder Steckkontakte auf, welche bei angekuppeltem Arbeitsgerät in die Ausgänge der Versorgungskanäle eingeführt und angeschlossen werden, oder der Versorgungsblock besitzt Anschlußleitungen mit Steckkupplungen für die gasförmigen Betriebsmedien bzw. Stecker für den elektrischen Strom, die in entsprechende Steckdosen eingesteckt werden können.

Ein Ausführungsbeispiel der Erfindung wird anhand einer schematischen Zeichnung dargestellt und im folgenden näher erläutert.

Es zeigen
- Figur 1: die perspektivische Teilansicht des Anschlußkopfes mit dem Aufnahmeteil
- Figur 2: die perspektivische Rückansicht eines Arbeitsgerätes mit seinem Kupplungsteil
- Figur 3: Die Seitenansicht eines verstellbaren Anschlags für das Kupplungsteil
- Figur 4: einen Einsatz für das Aufnahmeteil.

Der in Figur 1 gezeigte Anschlußkopf 1 ist aus zwei ineinander teleskopartig verschiebbare Teilstücke (Oberteil (2), Unterteil (3)) zusammengesetzt. Über einen nicht dargestellten Spindelantrieb sind die beiden Teile (2, 3) ineinander höhenverstellbar zu betätigen. Im Oberteil (2) befinden sich die Versorgungskanäle (4), welche aus drei Druckgasleitungen und einer elektrischen Stromleitung bestehen. Die Versorgungskanäle (4) werden zu einem Verteileranschluß (5) geführt, welcher entsprechende Steckkupplungen (6) für die Gasversorgungskanäle und Stromsteckdosen (7) für die elektrischen Versorgungskanäle besitzt. Das Oberteil (2) ist bis zur Decke eines nicht dargestellten Arbeitsraumes weitergeführt und dort entweder fest oder schwenkbar gelagert. Die Versorgungskanäle (4) werden innerhalb des Oberteils (2) ebenfalls bis zur Decke hin geführt und von dort einer nicht dargestellten Gasversorgung bzw. Stromversorgung zugeleitet. Innerhalb des Oberteils (2) befindet sich der ebenfalls nicht dargestellte Motorantrieb für die Höhenverstellung, dessen elektrische Steueranschlüsse über ein Flachbandkabel (8) zu einem Schaltpult (9) geführt sind. Das Schaltpult (9) befindet sich außerhalb des Unterteils (3) und besitzt zur Betätigung der Höhenverstellung ein Bedienfeld (10). Das Schaltpunkt (9) ist ebenfalls mit dem Verteileranschluß (5) elektrisch verbunden, wodurch bei entsprechendem Tastendruck auf einen Schalter des Bedienfeldes (10) ein pneumatisches Ventil (11) in einem oder mehreren der Gasversorgungskanäle bzw. einen elektrischen Schalter (12) in den Stromleitungen betätigt. Die dem Benutzer zugewandte Seitenfläche des Unterteils (3) trägt zwei vertikal verlaufende Schienen (13), auf welchen jeweils ein Aufnahmeteil (14) verschiebbar befestigt ist. Die Aufnahmeteile (14) können mittels einer Schraubverbindung gelöst und entlang der Schienen vertikal verschoben und in der geeigneten Höhenposition fixiert werden. Die Aufnahmeteile (14) besitzen Aufnahmewangen (15), welche einander gegenüberliegend derart ausgestaltet sind, daß sie einen gemeinsamen, zur Bedienfläche des Unterteils (3) zulaufenden spitzen Winkel einschließen. Auf der Oberseite der Aufnahmeteile (14) befindet sich jeweils ein Zapfen (16), der in vertikaler Richtung zeigt. In den Stirnflächen (17) der Aufnahmeteile (14) sind elektrische Kontakte (18) eingelassen, die im Beispiel als REED-Kontakte ausgeführt sind. Deren elektrische Verbindungen sind ebenfalls zu dem Schaltpult (9) geführt, und ihr Schaltzustand wird durch eine entsprechende Anzeige im Bedienfeld (10) angezeigt. An den den Aufnahmewangen (15) abgewandten Seitenflächen der Aufnahmeteile (14) befindet sich jeweils ein Anschlag (19), welcher in Figur 3 näher dargestellt ist. Der Anschlag (19) ist ein am Aufnahmeteil (14) festgeschraubtes Stahlband, auf welches ein Justierstück (20) mittels zwei Vierkantschrauben (21) kippbar befestigt ist. Bei gelösten Schrauben (21) kann das Justierstück (20) im Bereich der nierenförmigen Ausnehmung (22) verstellt und anschließend in dieser gekippten Position blockiert werden.

In Figur 2 ist ein Arbeitsgerät (30) schematisch dargestellt, und zwar als Gehäuse (31) eines Narkosegerätes auf einem Fahrgestell (32), und welches an seiner Rückseite (33) ein Kupplungsteil (34) besitzt. Das Kupplungsteil (34) ist in seiner Formgebung dem Aufnahmeteil (14) angepaßt, d. h. es besitzt an seiner äußeren Kontur Führungsflächen (35), die den Aufnahmewangen (15) komplementär angepaßt sind. Die Führungsflächen (35) laufen somit konisch zu einem Stumpfende (41) des Kupplungsteils (34) zu. In seitlichem Abstand zu dem Kupplungsteil (34) in gemeinsamer Höhe befinden sich auf der Rückseite (33) zwei Zapfenaufnahmen (36), durch deren Bohrungen (37) die Zapfen (16) bei eingekuppeltem Arbeitsgerät (30) festsitzen. Unterhalb der Zapfenaufnahmen (36), seitlich neben den Führungsflächen (35) sind auf der Rückseite (33) zwei Kontaktstifte (38) aufgebracht, welche als die REED-Kontakte (18) betätigenden Magnetstreifen ausgebildet sind.

Zur Ankupplung des Arbeitsgerätes (30) an den Anschlußkopf (1) wird zunächst dessen Unterteil (3) durch die Höhenverstellung soweit heruntergefahren, bis die Aufnahmeteile (14) in Höhe des Kupplungsteils (34) positioniert sind. Dann wird das Arbeitsgerät (30) auf seinem Fahrgestell (32) an den Anschlußkopf (1) herangefahren und seine Rückseite (33) soweit gegen das Unterteil (3) geschoben, bis die Führungsflächen (35) des Kupplungsteils (34) an den Aufnahmewangen (15) des Aufnahmeteils (14) anliegen. Bei korrekter Positionierung und Kupplung greifen die Zapfenaufnahmen (36) mit ihren Bohrungen (37) über die Zapfen (16) hinweg. Gleichzeitig haben die Magnetstreifen (38) die REED-Kontakte (18) betätigt, geben ein entsprechendes Freigabesignal an das Schaltpult (9) ab, indem die Freigabe durch eine optische Anzeige kenntlich gemacht wird, so daß die Höhenverstellung des Anschlußkopfes (1) am Bedienfeld (10) des Schaltpults (9) betätigt werden kann. Das Unterteil (3) fährt hoch, so daß die Zapfen (16) in die Bohrungen (37) der Zapfenaufnahmen (36) eingeführt werden und die Zapfenaufnahmen (36) auf den Aufnahmeteilen (14) ruhen. Ein weiteres Hochfahren des Unterteils (3) hebt das Arbeitsgerät (30) aus seinem Fahrgestell (32), welches nun beiseitegefahren werden kann. Somit hängt das Arbeitsgerät an der Versorgungseinheit in freiem Abstand über dem Boden des Arbeitsraumes, von dessen Decke die Versorgungseinheit herunterhängt. Im hochgehobenen Zustand ist somit das Arbeitsgerät (30) in den Zapfen (16) verankert und in seiner Position durch die Aufnahmeteile (14) aufgenommen, so daß horizontale Schwenkbewegungen das Arbeitsgerät sicher mitführen. Die vertikale Position des mitgeführten Arbeitsgerätes ist durch die einstellbaren Anschläge (19) lotrecht ausgerichtet. Bei ordnungsgemäßer Ankupplung können die Anschlußleitungen des Arbeitsgerätes (30) an den Verteileranschluß (5) des Oberteils (2) der Versorgungseinheit angeschlossen und die Versorgungskanäle (4) durch Betätigen der Ventile (11) und Schalter (12) mit dem Arbeitsgerät (30) verbunden werden. Zur besseren Handhabung des angekuppelten und schwenkbar beweglich an der Versorgungseinheit angebrachten Arbeitsgerätes (30) ist das Schaltpult (9) mit einem Handgriff (39) versehen. Um die Steuersignale vom Arbeitsgerät (30) an den Anschlußkopf (1) zu übertragen, sind jeweils ein Mehrfach-Steckanschluß (40) an der Rückseite (33) des Arbeitsgerätes (30) und an der Seitenfläche des Unterteils (3) angebracht. Beide Steckanschlüsse können mit entsprechendem Mehrfachkabel verbunden werden.

Als Alternative für die Datenübertragung über den Mehrfach-Steckanschluß (40), sind an den Aufnahmeteilen (14) im Bereich der Zapfen (16) ein Paar erste Optokoppler (400) angeordnet, die einem entsprechenden Paar zweiter Optokoppler (401) an den Zapfenaufnahmen (36) gegenüberliegen. Jeder der Optokoppler (400, 401) ist mit zwei Übertragungskanälen bestückt, so daß insgesamt vier Übertragungskanäle zur Verfügung stehen. Durch das Vorhandensein von vier Übertragungskanälen ist es außerdem möglich, eine Positionserkennung bei der Ankupplung des Arbeitsgerätes (30) an den Anschlußkopf (1) durchzuführen. Hierbei dienen zwei Kanäle, und zwar einer auf der rechten, der andere auf der linken Seite der Optokoppler (400, 401), zur Signalübertragung vom Anschlußkopf (1) auf das Arbeitsgerät (30) und die anderen zwei Kanäle der Übertragung eines Freigabesignals vom Arbeitsgerät (30) an das Schaltpult (9). Erst wenn die Freigabesignale des rechten und linken Optokopplers (400) am Schaltpult (9) vorliegen und angezeigt werden, ist das Bedienfeld (10) betätigbar.

Um auch bei nicht angekoppeltem Arbeitsgerät (30) ein Bedienen des Anschlußkopfes (1) zum Zwecke der Wartung oder der Überprüfung zu ermöglichen, ist ein Einsatz (50) vorgesehen, der mit den für die betriebsmäßige Betätigung des Anschlußkopfes (1) notwendigen Einzelteilen versehen ist. Der Einsatz (50) besitzt ebenfalls Zapfenaufnahmen (36) mit zugehörigen Bohrungen (37) und ein Kupplungsteil (34) mit zugehörigen Führungsflächen (35) und einem Stumpfende (41). An den Zapfenaufnahmen (36) sind seitlich neben den Führungsschrägen (35) die als Magnetstreifen ausgebildeten Kontaktstifte (38) zur Betätigung der REED-Kontakte (18) angebracht. Der Einsatz (50) wird mit seinen Zapfenaufnahmen (36) auf die Zapfen (16) der Aufnahmeteile (14) aufgesetzt, wodurch einerseits das Aufnahmeteil (14) für die Ankupplung eines Arbeitsgerätes (30) blockiert ist, zum anderen werden die REED-Kontakte (18) durch die Magnetstreifen (38) betätigt und geben der Versorgungeinheit die Anwesenheit eines Arbeitsgerätes (30) vor, so daß seine Funktion mit Hilfe des Schaltpultes (9) überprüft werden kann. Diese Überprüfung bezieht sich beispielsweise auf die funktionsmäßige Überwachung der Höhenverstellbarkeit bzw. der ordnungsgemäßen Beschaltung der Ventile (11) und Schalter (12), um die Versorgungsleistung aus den Versorgungskanälen (4) zu kontrollieren.

Als Alternative zum Einsatz (50) ist ein in die Aufnahmewangen (15) einklappbares Formstück (500) vorgesehen, wobei im eingeklappten Zustand über die Kontaktstifte (38), die elektrischen Kontakte (18) betätigt sind, welche die Inbetriebnahme des Anschlußkopfes (1) derart freigeben, daß die an einem Schaltpult (9) vorgesehenen Bedienelemente (10)zur Höhenverstellung des Anschlußkopfes (1) wirksam sind. Das Formstück (500) ist um eine Achse (502) drehbar und besitzt einen Vorsatz (501), der bei angekuppeltem Arbeitsgerät (30) an der Rückseite (33) anliegt und eine Stütze für die vertikale Positionierung des Arbeitsgerätes (30) ist. In einer weiteren, nicht dargestellten Ausführungsvariante sind die REED-Kontakte (18) in der Nähe der ersten Optokoppler (400) angeordnet und der Vorsatz (501) ist als Kontaktstift (38)ausgeführt. Wird das Formstück (500) in die Aufnahmewangen (15) geklappt, werden die Kontakte (18) durch den Vorsatz (501)betätigt, wodurch über das Schaltpult (9) die Inbetriebnahme des Anschlußkopfes (1) freigegeben ist.

## Patentansprüche

1. Kombination von Arbeitsgerät (30) und einer Versorgungseinheit mit einem höhenverstellbaren, vertikal ausgerichteten Anschlußkopf (1), an welchen das Arbeitsgerät (30), das aus Versorgungskanälen (4) im Anschlußkopf (1) mit betriebsmäßig notwendigen Medien wie Gas und/ oder Strom gespeist wird, ankoppelbar ist, indem ein am Arbeitsgerät (30) befindliches, mit Führungsflächen (35) ausgestattetes Kupplungsteil (34) in ein am Unterteil (3) des Anschlußkopfes (1) vorhandenes, mit komplementär zu den Führungsflächen (35) verlaufenden Aufnahmewangen (15) versehenes Aufnahmeteil (14) eingreift, dadurch gekennzeichnet, daß das Aufnahmeteil (14) zwei einander gegenüberliegende, zur Bedienfläche des Unterteils (3) hin trapezförmig zulaufende, einen spitzen Winkel einschließende Aufnahmewangen (15) besitzt, in welche das Kupplungsteil (34) mit seinen von der Rückseite (33) des Arbeitsgerätes (30) weg weisenden, trapezförmig verlaufenden und denselben spitzen Winkel wie die Aufnahmewangen (15) einschließenden Führungsflächen (35) derart eingreift, daß in angekoppeltem Zustand von Anschlußkopf (1) und Arbeitsgerät (30) die Aufnahmewangen (15) an den Führungsflächen (35) anliegen.

2. Vorrichtung nach Anspruch 1, dadurch gekennzeichnet, daß bei passgenauem Eingriff in angekoppeltem Zustand die elektrischen Schaltkontakte (18) einer Schaltvorrichtung (18, 38) betätigt sind, welche die Inbetriebnahme des Anschlußkopfes (1) und/oder des Arbeitsgerätes (30) derart freigeben, daß an einem Schaltpult (9) vorgesehene Bedienelemente (10) zur Höhenverstellung des Anschlußkopfes (1) und/ oder zur Versorgung des Arbeitsgerätes (30) mit den Betriebsmedien wirksam sind.

3. Vorrichtung nach Anspruch 2, dadurch gekennzeichnet, daß das mit Führungsflächen (35) ausgestattete Kupplungsteil (34) in das mit komplementär verlaufenden Aufnahmewangen (15) versehene Aufnahmeteil (14) eingreift.

4. Vorrichtung nach einem der Ansprüche 1 bis 3, dadurch gekennzeichnet, daß in eingekuppeltem Zustand vertikal verlaufende Zapfen (16) am Aufnahmeteil (14) in entsprechende Zapfenaufnahmen (36) am Arbeitsgerät (30) des Anschlußkopfes (1) einführbar sind.

5. Vorrichtung nach einem der Ansprüche 1 bis 4, dadurch gekennzeichnet, daß das Aufnahmeteil (14) entlang von am Anschlußkopf (1) vertikal verlaufenden Schienen (13) verstellbar geführt ist.

6. Vorrichtung nach einem der Ansprüche 1 bis 5, dadurch gekennzeichnet, daß das Aufnahmeteil (14) einen Anschlag (19) für das aufzunehmende Arbeitsgerät (30) aufweist, welcher durch eine Justiereinrichtung (20) zumindest senkrecht zur vertikal verlaufenden Verbindungsebene zwischen Arbeitsgerät (30) und Aufnahmeteil (14) schwenkbar ausgebildet ist.

7. Vorrichtung nach einem der Ansprüche 2 bis 6, dadurch gekennzeichnet, daß das Schaltpult (9) in Bedienhöhe am Arbeitsgerät (30) angebracht ist.

8. Vorrichtung nach einem der Ansprüche 2 bis 6, dadurch gekennzeichnet, daß das Schaltpult (9) in Bedienhöhe am Anschlußkopf (1) angebracht ist.

9. Vorrichtung nach Anspruch 7 oder 8, dadurch gekennzeichnet, daß das Schaltpult (9) in unmittelbarer Nachbarschaft zu einer Griffhalterung (39) angebracht ist.

10. Vorrichtung nach einem der Ansprüche 2 bis 9, dadurch gekennzeichnet, daß in das Aufnahmeteil (14) bei ausgekuppeltem Arbeitsgerät (30) ein die Schaltvorrichtung (18) betätigender, die Aufnahmeschrägen (15) belegender Einsatz (50) einsetzbar ist.

11. Vorrichtung nach einem der Ansprüche 2 bis 9, dadurch gekennzeichnet, daß am Anschlußkopf (1) ein in die Aufnahmewangen (15) einklappbares Formstück (500) vorgesehen ist, wobei im eingeklappten Zustand die elektrischen Kontakte (18) betätigt sind, welche die Inbetriebnahme des Anschlußkopfes (1) derart freigeben, daß die an dem Schaltpult (9) vorgesehenen Bedienelemente (10) zur Höhenverstellung des Anschlußkopfes (1) wirksam sind.

12. Vorrichtung nach Anspruch 11, dadurch gekennzeichnet, daß das Formstück (500) mit einem Vorsatz (501) versehen ist, der bei eingesetztem Arbeitsgerät (30) als Stütze für die vertikale Positionierung des Arbeitsgerätes (30) dient.

13. Vorrichtung nach Anspruch 12, dadurch gekennzeichnet, daß der Vorsatz (501) zur Betätigung der Schaltvorrichtung (18) ausgebildet ist.

## Claims

1. Combination of a working apparatus (30) and a supply unit having a vertically adjustable, vertically aligned connection head (1), to which the working apparatus (30), which is fed from supply ducts (4) in the connection head (1) with media, such as gas and/or electricity, which are necessary in terms of operation, can be connected by means of the engagement of a coupling portion (34), which is located on the working apparatus (30) and is provided with guide surfaces (35), in a receiving portion (14), which is located on the bottom portion (3) of the connection head (1) and is provided with receiving cheeks (15) which extend in a complementary manner with respect to the guide surfaces (35), characterised in that the receiving portion (14) has two receiving cheeks (15), which are opposite each other, extend in a trapezium shape towards the control surface of the bottom portion (3) and enclose an acute angle, and in which engage the guide surfaces (35) of the coupling portion (34), which guide surfaces point away from the rear (33) of the working apparatus (30), extend in a trapezium shape and enclose the same acute angle as the receiving cheeks (15), in such a way that when connection head (1) and working apparatus (30) are in the connected state, the receiving cheeks (15) rest against the guide surfaces (35).

2. Device according to claim 1, characterised in that when there is exact engagement in the connected state, the electrical switching contacts (18) of a switching device (18, 38) are actuated, which electrical switching contacts release the initial operation of the connection head (1) and/or of the working apparatus (30) in such a way that control elements (10) provided on a switch desk (9) for vertically adjusting the connection head (1) and/or for supplying the working apparatus (30) with the operational media are operative.

3. Device according to claim 2, characterised in that the coupling portion (34), which is provided with guide surfaces (35), engages in the receiving portion (14), which is provided with receiving cheeks (15) which extend in a complementary manner.

4. Device according to one of the claims 1 to 3, characterised in that in the coupled state, vertically extending pegs (16) on the receiving portion (14) can be inserted into appropriate peg receivers (36) on the working apparatus (30) of the connection head (1).

5. Device according to one of the claims 1 to 4, characterised in that the receiving portion (14) is adjustably guided along rails (13) which extend vertically on the connection head (1).

6. Device according to one of the claims 1 to 5, characterised in that the receiving portion (14) has a limit stop (19) for the working apparatus (30) which is to be received, which limit stop is constructed in a manner such that it can be swivelled by an adjusting device (20) at least perpendicularly with respect to the vertically extending connecting plane between working apparatus (30) and receiving portion (14).

7. Device according to one of the claims 2 to 6, characterised in that the switch desk (9) is mounted at operating height on the working apparatus (30).

8. Device according to one of the claims 2 to 6, characterised in that the switch desk (9) is mounted at operating height on the connection head (1).

9. Device according to claim 7 or 8, characterised in that the switch desk (9) is mounted such that it is directly adjacent to a grip-type holding device (39).

10. Device according to one of the claims 2 to 9, characterised in that an insert (50), which actuates the switching device (18) and occupies the receiving slopes (15), can be inserted into the receiving portion (14) when the working apparatus (30) is disconnected.

11. Device according to one of the claims 2 to 9, characterised in that provided on the connection head (1) there is a formed part (500) which can be folded into the receiving cheeks (15), in which case in the folded state the electrical contacts (18) are actuated, which electrical contacts release the initial operation of the connection head (1) in such a way that the control elements (10) which are provided on the switch desk (9) for vertically adjusting the connection head (1) are operative.

12. Device according to claim 11, characterised in that the formed part (500) is provided with an attachment (501), which when the working apparatus (30) is inserted is used as a support for vertically positioning the working apparatus (30).

13. Device according to claim 12, characterised in that the attachment (501) is constructed for actuating the switching device (18).

## Revendications

1. Combinaison d'un appareil de travail (30) et d'une unité d'alimentation avec une tête de raccord (1) réglable en hauteur, orientée verticalement, à laquelle l'appareil de travail (30), qui est alimenté avec des fluides nécessaires à son fonctionnement tels que gaz et/ou courant électrique, à partir de canaux d'alimentation (4) dans la tête de raccord (1), peut être accouplé, selon laquelle un élément d'accouplement (34), se trouvant dans l'appareil de travail (30), équipé de surfaces de guidage (35), s'engage dans un élément de logement (14) situé sur la partie inférieure (3) de la tête de raccord (1) pourvue de faces de logement (15) s'étendant de manière complémentaire aux surfaces de guidage (35), caractérisée en ce que l'élément de logement (14) possède deux faces de logement (15) se faisant face l'une l'autre, s'étendant en forme de trapèze vers la surface de commande de la partie inférieure (3), enfermant un angle aigu, dans lesquelles l'élément d'accouplement (34) s'engage avec ses surfaces de guidage (35) s'éloignant de la face arrière (33) de l'appareil de travail (30), s'étendant en forme de trapèze et formant le même angle aigu que les faces de logement (15), de manière qu'à l'état accouplé de la tête de raccord (1) et de l'appareil de travail (30), les faces de logement (15) s'appliquent contre les surfaces de guidage (35).

2. Dispositif selon la revendication 1, caractérisé en ce que dans le cas d'un engagement exactement ajusté à l'état accouplé, sont actionnés les contacts de commutation électriques (18) d'un dispositif de commutation (18, 38), qui autorisent la mise en service de la tête de raccord (1) et/ou de l'appareil de travail (30) de manière que des éléments de commande (10) prévus sur un pupitre de commande (9) en vue du réglage en hauteur de la tête de raccord (1) et/ou en vue de l'alimentation de l'appareil de travail (30) avec les fluides de service, sont opérants.

3. Dispositif selon la revendication 2, caractérisé en ce que l'élément d'accouplement (34) équipé de surfaces de guidage (35), s'engage dans l'élément de logement (14) pourvu de faces de logement (15) s'étendant de manière complémentaire.

4. Dispositif selon l'une des revendications 1 à 3, caractérisé en ce qu'à l'état accouplé, des tenons (16) s'étendant verticalement sur l'élément de logement (14) peuvent être introduits dans des logements de tenon (36) correspondants sur l'appareil de travail (30) de la tête de raccord (1).

5. Dispositif selon l'une des revendications 1 à 4, caractérisé en ce que l'élément de logement (14) est guidé réglable le long de glissières (13) s'étendant verticalement sur la tête de raccord (1).

6. Dispositif selon l'une des revendications 1 à 5, caractérisé en ce que l'élément de logement (14) présente une butée (19) pour l'appareil de travail (30) à loger, qui est configurée pivotante par un dispositif d'ajustage (20), au moins perpendiculairement au plan de liaison vertical entre l'appareil de travail (30) et l'élément de logement (14).

7. Dispositif selon l'une des revendications 2 à 6, caractérisé en ce que le pupitre de commande (9) est fixé à hauteur de commande sur l'appareil de travail (30).

8. Dispositif selon l'une des revendications 2 à 6, caractérisé en ce que le pupitre de commande (9) est fixé à hauteur de commande sur la tête de raccord (1).

9. Dispositif selon la revendication 7 ou 8, caractérisé en ce que le pupitre de commande (9) est placé au voisinage immédiat d'une poignée (39).

10. Dispositif selon l'une des revendications 2 à 9, caractérisé en ce que dans l'élément de logement (14), lorsque l'appareil de travail (30) est désaccouplé, un insert (50), actionnant le dispositif de commutation (18), occupant les surfaces obliques de logement (15), peut être inséré.

11. Dispositif selon l'une des revendications 2 à 9, caractérisé en ce que sur la tête de raccord (1) est prévue une pièce de forme (500) à rabattre à l'intérieur des faces de logement (15), à l'état rabattu à l'intérieur, étant actionnés les contacts électriques (18), qui autorisent la mise en service de la tête de raccord (1), de manière que les éléments de commande (10), prévus sur le pupitre de commande (9), en vue du réglage en hauteur de la tête de raccord (1), soient opérants.

12. Dispositif selon la revendication 11, caractérisé en ce que la pièce de forme (500) est pourvue d'un appendice (501), qui lorsque l'appareil de travail (30) est inséré, sert d'appui pour le positionnement vertical de l'appareil de travail (30).

13. Dispositif selon la revendication 12, caractérisé en ce que l'appendice (501) est configuré pour l'actionnement du dispositif de commutation (18).
